# FASCICULE DE BREVET EUROPEEN

(11) **EP 0 015 206 B1**
(45) Date de publication et mention de la délivrance du brevet: **01.06.1983**
(21) Numéro de dépôt: 80400233.5
(22) Date de dépôt: 19.02.1980
(51) Int. Cl.: F25D 23/00

(54) **Armoire frigorifique à socle moulé**
Kühlschrank mit geformtem Sockel
Refrigerator with moulded base

(30) Priorité: 27.02.1979 FR 7905001
(43) Date de publication de la demande: 03.09.1980
(73) Titulaire: THOMSON-BRANDT, 75379 Paris Cedex 08 (FR)
(72) Inventeur: Rossi, Camille, 75360 Paris Cedex 08 (FR); Griffond, Maurice, 75360 Paris Cedex 08 (FR)
(74) Mandataire: Phan, Chi Quy

## Description

L'invention concerne une armoire frigorifique à socle moulé en matière synthétique.

Une armoire frigorifique comporte une cuve et une carcasse délimitant un volume fermé par une porte, de la mousse thermo-isolante étant placée entre cuve et carcasse au cours d'une opération dite de moussage. La carcasse repose sur un socle qui doit assurer plusieurs fonctions, et en particulier la fixation du compresseur et éventuellement du thermostat, tout en laissant un passage d'air pour la ventilation.

Actuellement le socle, généralement métallique, est indépendant de l'enveloppe inférieure de la carcasse qui doit avoir une forme telle qu'elle ménage l'espace nécessaire au compresseur et au thermostat. Cette forme, qui ne peut pas être très complexe pour des raisons d'économie de fabrication, comporte le plus souvent un plan incliné correspondant à l'emplacement des compresseur et thermostat. Cette disposition entraîne, pour un encombrement donné du meuble, une diminution notable du volume utile de l'armoire. De plus la fixation du socle métallique sur la carcasse, et celle des compresseurs, thermostats et autres accessoires sur le socle, exige pour la fabrication de chaque socle, un grand nombre d'opérations.

Certaines armoires connues dont l'une est décrite dans la publication FR-A-2003756, comprennent un socle en matière synthétique moulée qui constitue le fond de la carcasse et qui permet pour un encombrement donné, par une forme complexe de gagner sur les espaces non utilisés et par conséquent d'augmenter sensiblement le volume utile de ces armoires. Ce socle est fixé sur la partie inférieure des tôles de la carcasse, avant d'effectuer l'opération de moussage par laquelle on forme la mousse entre la carcasse (constitué partiellement par le socle) et la cuve.

Cette mousse contribue à consolider la fixation de ce socle.

Bon nombre d'armoires sont présentées à la clientèle avec une option de porte à droite ou porte à gauche. Avec les armoires à socles métalliques ou en matière synthétique moulée, connues rappelées dans des paragraphes précédents, il est nécessaire de prévoir cette option à la fabrication, et de construire des armoires ayant l'une ou l'autre disposition, si l'on ne veut pas. faire la dépense d'une double fixation de pivot de porte sur chaque socle fabriqué.

Dans d'autres armoires connues comme celles du type illustré dans la publication CH-A-463 549, une option de porte à droite ou à gauche peut se faire au moment de leur installation. Cependant au niveau de leur structure, ces armoires connues ont l'inconvénient soit de comprendre un nombre relativement grand de pièces à assembler soit d'être dépourvues de socle en matière synthétique moulée et d'avantages apportés par ce dernier.

La présente invention ayant pour but d'éviter ces inconvénients, permet de réaliser une armoire frigorifique ayant relativement peu de pièces à assembler, pourvue d'un , socle en matière synthétique moulé, et dont l'option de porte à droite ou à-gauche peut se faire au moment de l'installation de l'armoire.

Selon l'invention, l'armoire frigorifique comprend un socle moulé qui comporte de chaque côté de la face avant, un emplacement pour la fixation d'un côté ou de l'autre, d'un pied amovible unique supportant le pivot inférieur de la porte.

Ce pied amovible peut être mis en place au moment de l'installation de l'armoire.

D'autres caractéristiques pourront apparaître dans la description d'une réalisation donnée ci-après avec les figures qui représentent :
La figure 1 une perspective de l'armoire selon l'invention ;
La figure 2 une perspective du socle.

Le socle 1 est constitué principalement d'une feuille horizontale 2 constituant le fond de la carcasse. Cette feuille est recourbée à ses extrémités latérales pour rejoindre sensiblement au niveau du sol des rainures 3 dans lesquelles viendront s'encastrer les extrémités inférieures 4 de la carcasse. A proximité de ces rainures on a ménagé des trous 5 pour le passage des vis servant à fixer de façon économique, le socle sur la partie inférieure des tôles de carcasse 4.

Sur la partie avant du socle, cette rainure est située à un niveau plus élevé 6 pour ménager en dessous d'elle une fenêtre 7 (figure 1) destinée à former un passage pour l'air servant à ventiler compresseur et thermostat. Dans l'espace situé entre le sol et la feuille 2 est logé le bac 8 servant à recueillir l'eau de dégivrage.

Sur la face arrière de la feuille est prévu un logement 9 pour le compresseur, et éventuellement un logement 11 pour un thermostat. A la partie inférieure de ce logement 9 sont prévues les fixations du compresseur, constituées ici par des glissières 12 facilitant les opérations de fixation qui consistent à insérer le bâti du compresseur dans le logement 9 comme un tiroir.

Des cloisonnements et des nervures 13 permettent de diriger l'air entrant par la fenêtre 7, sous la feuile 2, sur la boîte du compresseur et le thermostat comme indiqué par les flèches.

La face arrière du logement 9 des compresseur et thermostat est largement ouverte pour permettre à l'air de s'échapper sur l'arrière du meuble. A cet effet la rainure 14, destinée à recevoir la partie inférieure de la tôle arrière de carcasse, est placée à la partie supérieure d'une remontée verticale 16 de la feuille 2.

Sur la face avant du socle 1 aux deux coins droit et gauche, sont ménagés deux emplacements 17 et 18 destinés à loger un pied 19 dont la forme extérieure est complémentaire de la forme intérieure des emplacements. Ce pied 19 porte au bout d'un bras, à distance adéquate du plan de la face avant de l'armoire, le pivot inférieur 21 de la porte 22.

Pour éviter que le poids de cette porte ne vienne déformer le socle (ou pour éviter d'avoir à renforcer outre mesure la rigidité de cette partie du socle) le pied 19 prend appui directement sur le sol au moyen d'une vis de calage 23 qui est réglable.

Aux avantages déjà signalés de cette invention, on peut ajouter encore :
- la possibilité de fabriquer des socles pour divers modèles. Les techniques de moulage autorisent en effet l'exécution de formes très compliquées, et on peut se permettre de doter tous les socles des particularités de chaque modèle ;
- la simplification des opérations de peinture de la carcasse par suppression de la nécessité de pré-touches ;
- l'efficacité du circuit de ventilation particulièrement bien adapté aux types d'armoire encastrée.

## Revendications

1. Armoire frigorifique comportant une carcasse et une cuve délimitant un volume fermé par une porte, de la mousse thermo-isolante dans l'espace entre cuve et carcasse, le tout reposant sur un socle en matière synthétique moulé (1), qui constitue le fond de la carcasse, caractérisée en ce que le socle (1) comprend de chaque côté de la face avant un évidement ou emplacement (17, 18) assurant la réception d'un côté ou de l'autre, d'un pied amovible (19) unique supportant le pivot inférieur (21) de la porte (22) de l'armoire.

2. Armoire selon la revendication 1, caractérisée en ce que le pied (19) supportant le pivot (21) de la porte (22), prend appui sur le sol au moyen d'une vis de calage, réglable (23).

3. Armoire selon la revendication 2, caractérisée en ce que le pied (19) supportant le pivot (21) de la porte (22) a une forme extérieure complémentaire de la forme intérieure des évidements ou emplacements (17, 18) du socle (1).

## Claims

1. Refrigerator comprising an outer cabinet and an inner cabinet defining a space ciused by a door, heat-insulating foamed material being provided in the interspace between inner and outer cabinet, wherein the entire arrangement is disposed on a base of molded synthetic material (1) which forms the bottom of the outer cabinet, characterized in that the base (1) is provided on either side of its front face with a recess or a location (17, 18) for receiving a single removable foot (19) on the one or the other side, said foot supporting the bottom pin (21) of the refrigerator door (22).

2. Refrigerator according to claim 1, characterized in that the foot (19) supporting the pin (21) of the door (22) rests on the floor by means of an adjustable setting screw (23).

3. Refrigerator according to claim 2, characterized in that the foot (19) supporting the pin (21) of the door (22) has an external shape which is complementary to the internal shape of the recesses or locations (17, 18) of the base (1).

## Patentansprüche

1. Kühlschrank mit einem Außengehäuse und einem Innengehäuse, das einen von einer Tür verschlossenen Raum begrenzt, mit wärmeisolierendem Schaumstoff im Zwischenraum zwischen Innen- und Außengehäuse, wobei die Gesamtanordnung auf einem Sockel aus geformtem Kunststoff (1) ruht, der den Boden des Außengehäuses bildet, dadurch gekennzeichnet, daß der Sockel (1) auf jeder Seite der Vorderfront eine Aussparung oder einen Platz (17, 18) aufweist, der zur Aufnahme eines einzigen abnehmbaren Fußes (19) auf der einen oder anderen Seite dient, der den unteren Zapfen (21) der Tür (22) des Kühlschranks stützt.

2. Kühlschrank nach Anspruch 1, dadurch gekennzeichnet, daß der den Zapfen (21) der Tür (22) stützende Fuß (19) sich auf dem Boden mittels einer regelbaren Einstellschraube (23) abstützt.

3. Kühlschrank nach Anspruch 2, dadurch gekennzeichnet, daß der den Zapfen (21) der Tür (22) stützende Fuß (19) eine äußere Form hat, die komplementär zur Innenform der Aussparungen oder Plätze (17, 18) des Sockels (1) ist.
